# FASCICULE DE BREVET EUROPEEN

(11) **EP 2 252 918 B1**
(45) Date de publication et mention de la délivrance du brevet: **05.10.2011**
(21) Numéro de dépôt: 08719642.4
(22) Date de dépôt: 11.03.2008
(51) Int. Cl.: G04B 33/00

(54) **MOUVEMENT HORLOGER COAXIAL**
KOAXIALES ZEITMESSUNGS-UHRWERK
COAXIAL HOROLOGICAL MOVEMENT

(43) Date de publication de la demande: 24.11.2010
(73) Titulaire: Parmigiani Fleurier S.A., 2114 Fleurier (CH)
(72) Inventeur: KAPSHITZER, Arny, CH-1208 Genève (CH)
(74) Mandataire: Cronin, Brian Harold John
(86) Numéro de dépôt international: PCT/IB2008/050882
(87) Numéro de publication internationale: WO 2009/112884

(56) Documents cités:
- EP-A- 0 681 227
- CH-D- 1 792 770
- FR-A- 1 348 213

## Description

La présente invention est relative au domaine de l'horlogerie, plus particulièrement à un mouvement horloger coaxial.

Un mouvement horloger simple se compose d'un barillet (organe accumulateur d'énergie), de trains de rouages (organes de transmission), d'un échappement (organe distributeur d'énergie), et d'un balancier-spiral (organe régulateur). Ces composants sont généralement montés sur une pluralité d'arbres lesquels sont repartis sur toute la platine ou sur des ponts agencés sur cette dernière. Dans cette configuration, l'assemblage de ces éléments a pour conséquence de limiter la réduction de la taille du mouvement.

Le document EP0681227 divulgue une pièce d'horlogerie mécanique comportant un mobile des heures ainsi qu'un mobile des minutes, chaque mobile étant composé d'un disque transparent sur lequel est réalisé par dépôt métallique respectivement une aiguille des minutes et une aiguille des heures. Une particularité de cette pièce d'horlogerie est de comporter un tourbillon disposé en son centre et monté de manière coaxiale aux mobiles des heures, des minutes et au barillet.

Par ailleurs, les deux disques d'affichage comportent sur leur périphérie des couronnes réalisées en un matériau métallique, et possédant un épaulement permettant de recevoir le disque correspondant. Les couronnes d'entraînement sont collées aux disques d'affichage et elles comportent à leur périphérie une denture extérieure radiale.

Les rapports de multiplication entre le barillet et le tourbillon sont obtenus grâce à un premier train de rouages alors que les rapports de multiplication entre le barillet et les disques d'affichage sont obtenus grâce à un second train de rouages en prise avec la denture radial des couronnes d'entraînement.

Les différents arbres comprenant les rouages du premier et du second train d'engrenage sont agencés sur la platine à l'extérieur du périmètre à l'intérieur duquel se trouvent le barillet et la cage du tourbillon. L'agencement de certains rouages va bien au-delà de la périphérie de cette zone afin de pouvoir engrener avec les différentes couronnes d'entraînement situées sur la périphérie des disques d'affichage.

De ce fait, bien que le barillet, les organes indicateurs de l'heure ainsi que le tourbillon soient agencés au centre du mouvement horloger, la taille de celui-ci n'en est toutefois pas réduite puisque les trains de rouage périphérique sont essentielles afin d'assurer une rotation adéquate des différents organes.

Ainsi, le but de la présente invention est de proposer un mouvement horloger coaxial permettant de réduire sensiblement la taille du mouvement horloger.

Conformément à l'invention, ce but est atteint grâce à un mouvement horloger selon la revendication 1. Ce mouvement comporte un accumulateur d'énergie, des mobiles sur lesquels sont agencés des organes indicateurs de l'heure, des moyens de liaison cinématique assurant les rapports de multiplication ou démultiplication entre les différents mobiles et un organe régulateur. L'accumulateur d'énergie, les mobiles et l'organe régulateur sont agencés coaxialement. Chaque mobile possède une forme qui s'apparente à une coupelle, chaque coupelle comportant un diamètre différent afin de pouvoir s'ajuster partiellement l'une dans l'autre ou les unes dans les autres. Le mouvement horloger comporte en outre un différentiel agencé coaxialement à l'accumulateur d'énergie afin d'assurer la liaison cinématique de l'accumulateur d'énergie à l'une des coupelles par l'intermédiaire d'un arbre principal et un canon principal agencé de manière coaxiale autour de l'arbre principal, ledit canon étant destiné à supporter l'autre ou les autres coupelles ainsi que lesdits moyens de liaison cinématique. De préférence, l'une des coupelles correspond au mobile des secondes à l'intérieur de laquelle est agencé l'organe régulateur.

Les caractéristiques de l'invention apparaîtront plus clairement à la lecture d'une description d'une forme d'exécution donnée uniquement à titre d'exemple, nullement limitative en se référant aux figures schématiques, dans lesquelles :
- La Figure 1 représente une vue éclatée en perspective du mouvement horloger selon la présente invention,
- La Figure 2 représente une vue éclatée de face du mouvement horloger,
- La Figure 3 représente une vue de face du mouvement horloger assemblé,
- La Figure 4 représente une vue détaillée de la Figure 3 représentant une partie d'un différentiel de barillet,
- La Figure 5 représente une vue de dessus du mouvement horloger,
- La Figure 6 représente une vue partielle en coupe de la Figure 5 selon A-A,
- La Figure 7 représente une vue partielle détaillée de la Figure 6,
- La Figure 8 une vue schématique de dessus d'un mobile des minutes, des heures ou de complication,
- La Figure 9 représente une vue de face de la Figure 8 comportant une coupe partielle,
- La Figure 10 représente une vue détaillée de la Figure 9,
- La Figure 11 représente une vue éclatée en perspective des satellites d'un système d'engrenage planétaire avec ses éléments de maintien,
- La Figure 12 représente une vue en perspective de dessus de la Figure 11,
- La Figure 13 représente une vue de dessus du système d'engrenage planétaire avec une coupe partielle,
- La Figure 14 représente une vue de face de la Figure 13 avec une coupe partielle,
- La Figure 15 représente une vue de dessous de la Figure 13,
- La Figure 16 est une représentation schématique en éclaté du différentiel de barillet,
- La Figure 17 est une représentation en perspective d'un différentiel des minutes, des heures ou de complication.

Selon le mode d'exécution principal de la présente invention, le mouvement horloger mécanique comporte un mobile des secondes (1), des minutes (2) et des heures (3), tout trois s'apparentant à une coupelle respective. Ces coupelles (1, 2, 3) sont agencées de manière coaxiale au barillet (4) et au balancier-spiral (5, 6) du mouvement. Selon les Figures 3 et 6, la coupelle des secondes (1) est agencée partiellement à l'intérieur de la coupelle des minutes (2) tandis que celle-ci est elle-même agencée partiellement à l'intérieur de la coupelle des heures (3).

L'énergie nécessaire au fonctionnement du mouvement est fournie par le barillet (4). Celui-ci est connecté cinématiquement à l'une des extrémités d'un arbre principal (7) par l'intermédiaire d'un différentiel de barillet (8) qui permet de multiplier la course du barillet (4) par les moyens décrits ci-après.

Comme on peut le voir à la Figure 16, ce différentiel de barillet (8), soutenu par un support (8') (Figure 2), est constitué d'une partie centrale annulaire destinée à être ajustée sur un canon principal immobile (15) agencé coaxialement à l'arbre principal (7) et solidaire de la platine (16) du mouvement. Ce différentiel (8) est pourvu de trois tiges (9) agencées radialement sur la périphérie de la partie centrale à 120° les unes par rapport aux autres. Un pignon conique (10) comportant un premier et un second diamètre (10', 10") est ajusté librement sur chaque tige (9).

Selon la Figure 4, la partie du pignon de diamètre inférieur (10') est en prise avec la roue de barillet (11) tandis que la partie du pignon de diamètre supérieur (10") est en prise avec un disque (12) pourvue d'une crémaillère circulaire (12'), ledit disque (12) étant solidaire de l'arbre principal (7) (Figure 6). Le nombre et la répartition des pignons (10) ont été déterminés de manière à uniformiser la répartition des contraintes mécaniques sur le pourtour de la crémaillère (12') du disque (12).

Les rapports d'engrenages entre la roue de barillet (11), les pignons (10) et la crémaillère (12') ont été déterminés afin d'imprimer à l'arbre principal (7) une rotation de 360° par minute.

D'après les Figures 6 et 7, la coupelle des secondes (1) est située sur la partie supérieure du mouvement horloger et est solidaire de l'extrémité supérieure de l'arbre principal (7). Le balancier-spiral (5, 6) et l'échappement, celui-ci étant en prise avec ledit balancier-spiral (5, 6), sont agencés à l'intérieur de la coupelle (1) et sont donc entièrement visible côté cadran d'une montre telle qu'illustrée par la Figure 5. Cet agencement particulier a pour avantage de mettre en rotation le balancier-spiral (5, 6) et l'échappement sur eux-mêmes obtenant ainsi la fonction d'un tourbillon central, la coupelle des secondes (1) pouvant être assimilée à la cage du tourbillon.

Au vu de la Figure 6, le pignon d'échappement (13) est agencé pour engrener avec une couronne d'engrenage (14) située sous la coupelle des secondes (1). La base de cette couronne (14) est directement chassée sur le canon principal (15). La couronne d'engrenage (14) est donc immobile, le pignon d'échappement (13) étant susceptible d'effectuer une rotation de 360° par minute sur le pourtour de ladite couronne (14).

Comme on peut le voir à la Figure 6, un disque annulaire d'embrayage de mise à l'heure (17) en graphite est agencé coaxialement et solidairement à la coupelle des secondes (1) par l'intermédiaire de goupilles (18). Ce disque (17) effectue ainsi un tour complet autour du canon principal (15) toutes les 60 secondes. Ce disque (17) joue la fonction d'embrayage avec un autre disque (19) également en graphite, celui-ci faisant partie d'un système d'engrenage planétaire qui sera décrit ultérieurement.

Ces disques annulaires (17, 19) sont moulés avec une définition de surface très rêche. Cela permet aux deux disques (17, 19) d'adhérer mutuellement sans provoquer de saut d'engrenage dans le mécanisme quand ces derniers sont en contact afin de transmettre la force normalement aux différentes coupelles (1, 2 et 3). Lorsque ces deux disques (17, 19) sont débrayés, l'ensemble des coupelles (1, 2 et 3) peuvent être coulissées le long du canon principal (15) afin de permettre la mise à l'heure de la montre par un dispositif adapté.

Le mouvement horloger comporte un premier système d'engrenage planétaire constitué des éléments tels qu'illustrés par les Figures schématiques 8, 9, 10, 11, 12, 13, 14 et 15, afin de démultiplier la course de la coupelle des secondes (1) de manière à ce que la coupelle des minutes (2) effectue une rotation toutes les heures.

Ce système d'engrenage planétaire est constitué du disque annulaire (19) en graphite, tel qu'illustré par la Figure 11, pourvu de trois axes (20) agencés perpendiculairement audit disque (19) vers sa périphérie à 120° les uns par rapport aux autres, de trois roues dites satellites des minutes (21) agencées librement à chaque extrémité des axes (20), d'une couronne (23) située sur la circonférence interne de la coupelle des minutes (2) proche de sa base telle qu'illustrée par les Figures 8, 9, et 10, ainsi que d'un pignon des minutes (22) chassé sur le canon principal (15) du mouvement (Figures 7 et 8).

Par ailleurs, trois disques annulaires (24, 24' et 25) sont superposés et chassés coaxialement sur le canon principal (15) en dessous du disque en graphite (17) solidaire de la coupelle des secondes (1). D'après la Figure 11, le diamètre externe des disques supérieurs et inférieurs (24, 24') est légèrement supérieur au diamètre externe du disque du milieu (25) afin de créer une gorge circulaire (26) pour que la circonférence interne du disque annulaire en graphite (19) vienne se clipser dans cette gorge (26). On peut voir cette gorge (26) à la Figure 10 bien que cette figure représente schématiquement le maintien d'une des coupelles (1, 2, 3) sur le canon principal (15) du mouvement par le même principe. Les surfaces de contact entre le disque en graphite (19) et la gorge (26) ont subi un traitement de surface afin de réduire au maximum le coefficient de frottement. Préférablement, les trois disques annulaires (24, 24' et 25) comportent un revêtement en téflon. Le disque en graphite (19) peut ainsi être entrainé autour de son axe de rotation avec un minimum de frottement.

Comme on peut le voir à la Figure schématique 13, les trois satellites des minutes (21) sont en prises d'une part avec le pignon (22) immobile et, d'autre part, avec la couronne (23) de la coupelle des minutes (2). La rotation du disque (19) entraîne en rotation orbitale autour du canon principal (15) les trois satellites (21), ces derniers entrainant la coupelle des minutes (2) en rotation.

Les rapports d'engrenages entre le pignon (22), les satellites (21) et la couronne (23) ont été déterminés afin que la coupelle des minutes (2) effectue une rotation de 360° chaque heure.

Afin que la coupelle des heures (2) puisse d'une part être maintenue à la bonne hauteur sur le canon principal (15) et d'autre part être entrainée autour de son axe de rotation, trois disques annulaires (24', 24" et 25'), semblables à ceux utilisés pour permettre l'entrainement du disque (19) autour de son axe de rotation (Figure 11) sont superposés et chassés coaxialement sur le canon principal (15) en dessous du pignon (22). Selon les Figures 9 et 10, la coupelle des minutes (2) comporte un épaulement (27) sur l'intégralité de sa circonférence interne en dessous de la couronne (23), cet épaulement (27) étant destiné à venir se loger dans la gorge (26) résultant de l'assemblage des trois disques annulaires (24', 24' et 25). La coupelle des minutes (2) est préférablement en céramique tandis que les disques annulaires (24', 24' et 25) comportent un revêtement en téflon afin de réduire au maximum le coefficient de frottement. La coupelle des minutes (2) peut ainsi être entrainée autour de son axe de rotation avec un minimum de frottement.

Comme on peut le voir à la Figure 6, le diamètre de la coupelle des minutes (2) est supérieur à celui de la coupelle des secondes (1) afin que celle-ci puisse être agencée coaxialement, et partiellement à l'intérieur de ladite coupelle des minutes (2).

D'après les Figures 14 et 15, le dessous de cette coupelle des minutes (2) comporte une crémaillère circulaire (28) agencée pour être en prise avec un deuxième système d'engrenage planétaire par l'intermédiaire d'un différentiel des minutes (29) tel qu'illustré schématiquement par la Figure 17. Les trois pignons (10) de ce différentiel (29) sont agencés pour engrener de part et d'autre avec la crémaillère circulaire (28) de la coupelle des minutes (2) et une crémaillère circulaire (non illustrée) agencée sur le dessus d'un disque (30) similaire au disque (19) et faisant partie intégrante du deuxième système d'engrenage planétaire. Celui-ci comporte des éléments similaires au premier système d'engrenage planétaire, à savoir trois roues dites satellites des heures (31) agencées librement à chaque extrémité des axes (20') du disque (30), d'une couronne (23') située sur la circonférence interne de la coupelle des heures (3) proche de sa base ainsi que d'un pignon (22') des heures chassé sur le canon principal (15) du mouvement.

Par analogie au premier système d'engrenage planétaire décrit préalablement, ce deuxième système d'engrenage planétaire permet de démultiplier la course de la coupelle des minutes (2) pour que la coupelle des heures (3) effectue une rotation toutes les 12 heures.

Le mouvement horloger peut comporter en outre une ou plusieurs complications. Par exemple, le dessous de la coupelle des heures (3) peut être pourvu proche de sa périphérie d'une crémaillère circulaire (32) afin de relier cinématiquement ladite coupelle des heures à une coupelle des jours (non illustrée) par l'intermédiaire d'un différentiel des heures (33) (Figure 6) et d'un système d'engrenages planétaires supplémentaires similaires à ceux décrits précédemment afin de pouvoir indiquer le quantième du mois. Dans ce cas de figure, le diamètre de la coupelle des heures (3) est inférieur au diamètre de la coupelle des jours pour pouvoir être agencée partiellement à l'intérieur de cette dernière.

Les organes indicateurs des secondes, des minutes, des heures (1', 2', 3') et, cas échéant, du quantième, sont montés solidairement à la coupelles des secondes, des minutes, des heures (1, 2, 3) et, le cas échéant, des jours.

Comme on peut le voir sur les Figures 1, 2 et 6, trois arbres de maintien (34) sont disposés sur la platine (16) autour du canon central (15) du mouvement à 120° les uns des autres. Ces arbres (34) permettent de répartir les différentes forces mécaniques exercées par le mouvement et de renforcer la structure supportant les divers composants du mouvement.

Aussi, les différentiels de barillet, des minutes et des heures (8, 29, 33), les disques de maintien (24, 24', 25) des systèmes d'engrenage planétaires et les pignons (22, 22') comportes tous trois orifices (35) en correspondance avec le positionnement des trois axes de maintien (34).

Il va de soi que l'invention, qui est définie par les revendications, n'est pas limitée au mode d'exécution décrits ci-dessus à titre d'exemple mais qu'elle embrasse, au contraire toutes les variantes d'exécution. A titre d'exemple, la coupelle du tourbillon/ secondes (1) peut être agencée à n'importe quelle hauteur sur le canon principal (15) alors que le positionnement des coupelles (1, 2 et 3) et des complications est seulement tributaire du choix du design du mouvement. Les rapports d'engrenages sont déterminés en fonction du positionnement des coupelles (1, 2 et 3).

## Revendications

1. Mouvement horloger comportant un accumulateur d'énergie (4), des mobiles (1, 2, 3) sur lesquels sont agencés des organes indicateurs de l'heure (1', 2', 3'), des moyens de liaison cinématique assurant les rapports de multiplication ou démultiplication entre les différents mobiles (1, 2, 3) et un organe régulateur (5, 6), l'accumulateur d'énergie (4), les mobiles (1, 2, 3) et l'organe régulateur (5, 6) étant agencés coaxialement, **caractérisé en ce que** le mouvement horloger comporte en outre un différentiel (8) agencé coaxialement à l'accumulateur d'énergie afin d'assurer la liaison cinématique de l'accumulateur d'énergie (4) à l'un des mobiles (1, 2, 3) par l'intermédiaire d'un arbre principal (7), et un canon principal (15) agencé de manière coaxiale autour de l'arbre principal (7), ledit canon (15) étant destiné à supporter l'autre ou les autres mobiles (1, 2, 3) ainsi que lesdits moyens de liaison cinématique.

2. Mouvement horloger selon la revendication 1, **caractérisé en ce que** l'accumulateur d'énergie est un barillet (4) et que l'organe régulateur est constitué d'un balancier et d'un ressort spiral (5, 6).

3. Mouvement horloger selon la revendication 2, **caractérisé en ce qu'**il comporte un mobile des secondes (1) solidaire de l'une des extrémités de l'arbre principal (7), l'autre extrémité étant en prise avec ledit différentiel (8) destiné à multiplier la course du barillet (4) pour entrainer le mobile des secondes (1) d'un tour par minute.

4. Mouvement horloger selon la revendication 3, **caractérisé en ce qu'**un mobile des minutes (2) et un mobiles des heures (3) sont agencés autour du canon principal (15) et disposés respectivement sous le mobile des secondes (1) et sous le mobile des minutes (2).

5. Mouvement horloger selon la revendication 4, **caractérisé en ce qu'**un mobile des jours est agencé autour du canon principal (15) et disposé sous le mobiles des minutes (2).

6. Mouvement horloger selon l'une quelconque des revendications précédente, **caractérisé en ce que** des mobiles des secondes, des minutes, des heures et des jours (1, 2, 3) s'apparentent à des coupelles respectives.

7. Mouvement horloger selon la revendication 6, **caractérisé en ce que** le balancier-spiral (5, 6) est agencé à l'intérieur et au centre de la coupelle des secondes (1).

8. Mouvement horloger selon la revendication 6 ou 7, **caractérisé en ce que** la coupelle des secondes (1), des minutes (2), et des heures (3), sont agencées partiellement à l'intérieur de la coupelle respectivement des minutes (2), des heures (3) et des jours.

9. Mouvement horloger selon l'une quelconque des revendications 6 et 7, **caractérisé en ce que** des indicateurs des heures (3'), des minutes (2') et, des secondes (1') sont agencés solidairement et respectivement à la coupelle des heures (3), des minutes (2) et des secondes (1) sur leur périmètre externe respectif.

10. Montre-bracelet comportant le mouvement horloger selon l'une quelconque des revendications précédentes.

## Claims

1. Horological movement comprising an energy accumulator (4), wheel units (1, 2, 3) on which are arranged time indicating members (1', 2', 3'), kinematic connection means creating the multiplication and demultiplication ratios between the different wheel units (1, 2, 3) and a regulating member (5, 6), the energy accumulator (4), the wheel units (1, 2, 3) and the regulating member (5, 6) being arranged coaxially, **characterized in that** the horological movement also comprises a differential (8) arranged coaxially with the energy accumulator to provide the kinematic connection between the energy accumulator (4) and one of the wheel units (1, 2, 3) through a main arbor (7), and a main pipe (15) which is fitted coaxially around the main arbor (7), said pipe (15) being designed to support both the other wheel unit or units (1, 2, 3) and said kinematic connection means.

2. Horological movement according to Claim 1, **characterized in that** the energy accumulator is a barrel (4) and **in that** the regulating member consists of a balance and a balance spring (5, 6).

3. Horological movement according to Claim 2, **characterized in that** it comprises a second wheel unit (1) integral with one of the ends of the main arbor (7), the other end engaging with said differential (8) intended to multiply the travel of the barrel (4) to drive the seconds wheel unit (1) by one revolution per minute.

4. Horological movement according to Claim 3, **characterized in that** a minute wheel unit (2) and an hour wheel unit (3) are arranged around the main pipe (15) and arranged respectively beneath the second wheel unit (1) and beneath the minute wheel unit (2).

5. Horological movement according to Claim 4, **characterized in that** a day wheel unit is arranged around the main pipe (15) and arranged beneath the minute wheel unit (2).

6. Horological movement according to any one of the previous claims, **characterized in that** seconds, minute, hour and day wheel units (1, 2, 3) are similar to respective cups.

7. Horological movement according to Claim 6, **characterized in that** the balance/balance spring (5, 6) is arranged inside and at the center of the seconds cup (1).

8. Horological movement according to Claim 6 or 7, **characterized in that** the cups for the seconds (1), the minutes (2) and the hours (3) are arranged partially inside the cups for the minutes (2), the hours (3) and the days respectively.

9. Horological movement according to either of Claims 6 and 7, **characterized in that** indicators for the hours (3'), the minutes (2') and the seconds (1') are arranged integrally and respectively on the cups for the hours (3), the minutes (2) and the seconds (1), on their respective outer perimeter.

10. Wristwatch comprising the horological movement according to any one of the previous claims.

## Patentansprüche

1. Uhrwerk, das einen Energiespeicher (4), Drehteile (1, 2, 3), auf denen Zeitanzeigeorgane (1', 2', 3') angeordnet sind, kinematische Verbindungseinrichtungen, die die Übersetzungs- oder Untersetzungsverhältnisse zwischen den verschiedenen Drehteilen (1, 2, 3) gewährleisten, und ein Regulatororgan (5, 6) aufweist, wobei der Energiespeicher (4), die Drehteile (1, 2, 3) und das Regulatororgan (5, 6) koaxial angeordnet sind, **dadurch gekennzeichnet, dass** das Uhrwerk außerdem ein Differential (8), das koaxial zum Energiespeicher angeordnet ist, um die kinematische Verbindung des Energiespeichers (4) mit einem der Drehteile (1, 2, 3) über eine Hauptwelle (7) zu gewährleisten, und ein Hauptrohr (15) aufweist, das koaxial um die Hauptwelle (7) angeordnet ist, wobei das Rohr (15) dazu bestimmt ist, das andere oder die anderen Drehteile (1, 2, 3) sowie die kinematischen Verbindungseinrichtungen zu tragen.

2. Uhrwerk nach Anspruch 1, **dadurch gekennzeichnet, dass** der Energiespeicher ein Federhaus (4) ist, und dass das Regulatororgan aus einer Unruh und einer Spiralfeder (5, 6) besteht.

3. Uhrwerk nach Anspruch 2, **dadurch gekennzeichnet, dass** es ein Sekunden-Drehteil (1) aufweist, das fest mit einem der Enden der Hauptwelle (7) verbunden ist, während das andere Ende mit dem Differential (8) in Eingriff steht, das dazu bestimmt ist, den Weg des Federhauses (4) zu multiplizieren, um das Sekunden-Drehteil (1) um eine Drehung pro Minute anzutreiben.

4. Uhrwerk nach Anspruch 3, **dadurch gekennzeichnet, dass** ein Minuten-Drehteil (2) und ein Stunden-Drehteil (3) um das Hauptrohr (15) angeordnet sind und sich unter dem Sekunden-Drehteil (1) bzw. unter dem Minuten-Drehteil (2) befinden.

5. Uhrwerk nach Anspruch 4, **dadurch gekennzeichnet, dass** ein Tage-Drehteil um das Hauptrohr (15) herum angeordnet ist und sich unter dem Minuten-Drehteil (2) befindet.

6. Uhrwerk nach einem der vorhergehenden Ansprüche, **dadurch gekennzeichnet, dass** Sekunden-, Minuten-, Stunden- und Tage-Drehteile (1, 2, 3) jeweiligen Kapseln ähneln.

7. Uhrwerk nach Anspruch 6, **dadurch gekennzeichnet, dass** die Unruh-Spirale (5, 6) im Inneren und in der Mitte der Sekunden-Kapsel (1) angeordnet ist.

8. Uhrwerk nach Anspruch 6 oder 7, **dadurch gekennzeichnet, dass** die Sekunden- (1), Minuten- (2) und Stunden-Kapseln (3) teilweise innerhalb der Minuten- (2), Stunden- (3) und Tage-Kapsel angeordnet sind.

9. Uhrwerk nach einem der Ansprüche 6 und 7, **dadurch gekennzeichnet, dass** Stunden- (3'), Minuten- (2') und Sekundenzeiger (1') mit der Stunden- (3), Minuten- (2) bzw. Sekunden-Kapsel (1) auf ihrem jeweiligen Umfang fest verbunden sind.

10. Armbanduhr, die das Uhrwerk nach einem der vorhergehenden Ansprüche aufweist.
